# DEMANDE DE BREVET EUROPEEN

(11) **EP 0 252 797 A1**
(43) Date de publication de la demande: **13.01.1988**
(21) Numéro de dépôt: 87401424.4
(22) Date de dépôt: 23.06.1987
(51) Int. Cl.: A47B 73/00

(54) **Perfectionnements aux casiers à bouteilles**

(30) Priorité: 23.06.1986 FR 8609009; 29.05.1987 FR 8707566
(71) Demandeur: Schmitt, Raymond Marcel, F-92140 CLAMART (FR)
(72) Inventeur: Schmitt, Raymond Marcel, F-92140 CLAMART (FR)
(74) Mandataire: Vander-Heym, Serge

(57) **Abrégé**

Prefectionnements aux casiers à bouteilles caractérisés en ce que le casier présente pour chaque bouteille, au moins,deux points d'appui dont celui situé vers le goulot est à un niveau supérieur à celui situé vers le fond de façon à ce que les bouteilles soient maintenues,goulot vers le haut,selon un angle de l'ordre de 20 à 45° par rapport à l'horizontale.

La distance séparant les deux points d'appui est égale,environ, aux deux tiers de la hauteur de la bouteille.

Selon un mode de réalisation, le casier se présente sous la forme d'un boîtier (1),ouvert selon une face latérale et présentant des étagères (2) s'inclinant vers le fond (3) dudit boîtier.

## Description

La présente invention est relative à des perfectionnements aux casiers à bouteilles.

Les casiers à bouteilles connus se présentent sous des formes très diverses mais ils comportent tous des caractéristiques communes, à sovoir que :
-les bouteilles sont maintenues en position sensiblement horizontale ;

La profondeur du casier est sensiblement égale à la hauteur des bouteilles qu'il doit recevoir.

Si ces casiers donnent satisfaction pour le stockage des bouteilles hermétiquement closes qui sont rarement manipulées, ils ne peuvent pas convenir pour l'usage domestique, c'est-à-dire pour le rangement des bouteilles entamées et sommairement rebouchées.

La présente invention, qui remédie à ces inconvénients, est remarquable en ce que le casier présente pour chaque bouteille, au moins, deux points d'appui dont celui situé vers le goulot est à un niveau supérieur à celui situé vers le fond de la bouteille et en ce que la distance séparant ces deux points est sensiblement égale aux deux tiers de la hauteur de la bouteille à laquelle le casier est destiné.

L'invention sera mieux comprise par la description qui va suivre, faite en se référant aux dessins annexés à titre d'exemple indicatif seulement,sur lesquels :
La figure 1 est une vue en perspective d'un casier conforme à l'invention ;
La figure 2 est une vue en couple verticale du casier de la figure 1;
La figure 3 est une vue partielle, analogue à celle 2,montrant une variante de réalisation ;
La figure 4 est une vue partielle, en perspective, montrant un autre mode de réalisation;
La figure 5 est une vue en perspective d'un cadre permettant la mise en oeuvre de l'invention ;
La figure 6 est une vue en élévation d'un casier à bouteilles, réalisé à l'aide de cadres conformes à la figure 5;
La figure 7 est une vue partielle, en perspective et vu de l'arrière, d'un casier à bouteilles réalisé conformément à l'invention.

En se reportant aux dessins et selon un mode réalisation, le casier de l'invention se présente sous la forme d'un boîtier 1, ouvert vers l'avant, et présentant des étagères 2 inclinées vers le fond 3 dudit boîtier.

Comme cela ressort tout particulièrement des dessins, les bouteilles B reposent sur les étagères 2 et prennent appui par leur fond contre celui 3 du boîtier.

L'inclinaison des étagères 2 par rapport à l'horizontale est de l'ordre de 20 à 45°.

De cette façon, il est possible de placer dans le casier des bouteilles imparfaitement obturées.

Selon une autre caractéristique de l'invention, la largeur des étagères 2 est de l'ordre des deux tiers de la hauteur des bouteilles.

De cette façon, le goulot des bouteilles fait parfaitement saillie hors du casier, ce qui facilite la préhension desdites bouteilles.

Naturellement, chaque étagère peut être limitée à deux traverses 4 et 5, comme cela ressort de la partie supérieure de la figure 2, chaque traverse constituant un point d'appui pour la bouteille.

Selon une variante, permettant de réduire la profondeur du casier, le fond 3 présente des ouvertures 6 ( figure 3).

Selon un autre mode de réalisation (figure 4), chaque étagère peut être limitée à deux armatures ondulées 7 correspondant au bord antérieur de l'étagère et à son bord postérieur, réunis par des paires d'entretoises 8, la distance entre chaque entretoise d'une même paire étant inférieure au diamètre de la bouteille.

Naturellement,des moyens sont prévus pour s'opposer au glissement, vers l'arrière, des bouteilles.A cet effet,les entretoises 8 d'une même paire sont réunies par un étrier 9, relevé à angle droit,et formant une butée pour le fond de la bouteille correspondante.

Selon un autre mode de réalisation (figures 5 à 7),on voit que le casier à bouteilles est réalisé par l'assemblage d'une pluralité de cadres 10,plats, réalisés en une matière plastique moulée.

Ce cadre présente deux montants 11a et 11b, réunis par des longerons 12.

Le cadre présente, pour des raisons qui apparaîtront plus loin, au milieu des longerons 12 et dans le plan du cadre, des trous 13.

Le cadre 10 présente aussi quatre trous 14,perpendiculaires à son plan et situés chacun vers un angle du cadre, et dans son plan et à chacune des extrémités des longerons 12, un trou taraudé 15.

Selon un mode de réalisation, conforme aux figures 5 à 7, chacun des angles du cadre présente un embrèvement 16.

Comme montré sur les figures 6 et 7, les cadres 10 peuvent constituer les montants du casier ou la surface portante d'une bouteille B.

Comme montré sur les dessins, les différents trous lisses ou taraudés décrits ci-dessus permettent d'assembler les cadres entre eux à l'aide de vis I7 ou de boulons 18 pour réaliser un casier à bouteilles.

Comme cela ressort tout particulièrement de la figure 7,les embrèvements 16 permettent de positionner un cadre incliné par rapport à un cadre formant le montant du casier.

Il faut noter, aussi, que le champ intérieur du montant 11b (figure 6) est avantageusement utilisé pour s'opposer au glissement vers l'arrière de la bouteille.

Bien entendu, la présente invention ne se limite pas aux modes de réalisation décrits et représentés mais s'étend, au contraire, à toutes variantes de formes et dimensions.

C'est ainsi,entre autres, que les trous 15 peuvent être lisses, l'assemblage s'effectuant avec des vis taraudeuses.

## Revendications

1-Perfectionnements aux casiers à bouteilles du genre de ceux présentant deux points d'appui, celui situé vers le goulot de la bouteille étant à un niveau supérieur de celui situé vers le fond,caractérisés en ce que les bouteilles sont maintenues goulots vers le haut,selon un angle de 20 à 45°.

2- Perfectionnements aux casiers à bouteilles,selon la revendication 1, caractérisés en ce que la distance séparant les deux points d'appui est égale, environ, aux deux tiers de la hauteur de la bouteille.

3-Perfectionnements aux casiers à bouteilles,selon l'une quelconque des revendications 1 et 2,caractérisés en ce que le casier se présente sous la forme d'un boîtier (1),ouvert selon une face latérale et présentant des étagères (2) s'inclinant vers le fond (3) dudit boîtier.

4-Perfectionnements aux casiers à bouteilles,selon la revendication 3,caractérisés en ce que le fond des bouteilles s'étend hours du fond (3) du boîtier à travers des ouvertures (6) de ce dernier.

5-Perfectionnements aux casiers à bouteilles,selon l'une quelconque des revendications 1 et 2,caractérisés en ce que les points d'appui hauts et ceux bas sont constitués, par des armatures ondulées (7), réunies pour chaque bouteille par des entretoises (8), la distance séparant lesdites entretoises étant inférieure au diamètre de la bouteille.

6-Perfectionnements aux casiers à bouteilles,selon la revendication 5, caractérisés en ce que des moyens (9) sont prévus pour s'opposer au glissement, vers le bas,des bouteilles.

7-Perfectionnements aux casiers à bouteilles,selon la revendication 1,caractérisé en ce que le casier est constitué par l'assemblage, à l'aide de vise et de boulons, de cadres rectangulaires identiques (10).

8-Perfectionnements aux casiers à bouteilles,selon la revendication 7,caractérisés en ce que chaque cadre (10) présente, sur chacun de ses côtés (12) et dans son plan, un trou (13).

9-Perfectionnements aux casiers à bouteilles,selon la revendication 7, caractérisés en ce que chaque cadre présente, à chacun de ses angles et perpendiculairement à son plan, un trou (14).

10-Perfectionnements aux casiers à bouteilles,selon la revendication 7,caractérisés en ce que chaque cadre présente, à l'extrémité de chacun de ses côtés (12) et dans son plan, un trou(15).

11-Perfectionnements aux casiers à bouteilles,selon l'une quelconque des revendications 7 à 10,caractérisés en ce que des embrèvements (16) sont prévus aux angles du cadre.
